# EUROPÄISCHE PATENTSCHRIFT

(11) **EP 1 158 241 B1**
(45) Veröffentlichungstag und Bekanntmachung des Hinweises auf die Patenterteilung: **03.11.2004**
(21) Anmeldenummer: 01112182.9
(22) Anmeldetag: 18.05.2001
(51) Int. Cl.: F23B 7/00, F23H 17/08, F23L 9/00, F23M 5/02

(54) **Bodenplatte einer Brennkammer**
Combustion chamber floor plate
Plaque de plancher d'un chambre de combustion

(30) Priorität: 25.05.2000 AT 9172000
(43) Veröffentlichungstag der Anmeldung: 28.11.2001
(73) Patentinhaber: Zauner, Josef, 4710 Grieskirchen (AT)
(72) Erfinder: Zauner, Josef, 4710 Grieskirchen (AT)
(74) Vertreter: Landgraf, Elvira, Dipl.-Ing.

(56) Entgegenhaltungen:
- EP-A- 0 154 956
- EP-A- 0 268 208
- DE-A- 4 007 849
- FR-A- 2 589 988
- FR-A- 2 592 944

## Beschreibung

Die Erfindung betrifft eine Brennkammerplatte für eine Sturzbrandfeuerung.

Aus der EP 0 154 956 A1 ist ein Brenner eines mit festen Brennstoffen betriebenen Heizkessels aus Stahl bekannt, bei dem keine gefährlichen Verformungen während des Betriebs auftreten und der eine optimale Vermischung der von der Primärluft gebildeten Verbrennungsprodukte mit der Sekundärluftermöglicht. Da bei ist die Brennkammer in zwei Zonen geteilt, wobei die obere Zone den festen Brennstoff enthält und in der unteren Zone die Entwicklung der Flamme und der Transport der Rauchgase stattfinden. Im Trennbereich zwischen den Zonen ist der Brenner angeordnet und besteht im Wesentlichen aus einem feuerfesten Steinblock, sowie Roststäben, die Rippungen aufweisen. An der Oberseite des Brenners ist ein Gehäuse ausgebildet, in dessen Boden ein Längsloch vorgesehen ist, das obere und untere Zone des Brenners miteinander verbindet.

Eine Sturzbrandfeuerung für vergasende Brennstoffe, wie zum Beispiel Holz und die meisten anderen biogenen Brennstoffe, besteht im Regelfall aus einem Vergasungsraum mit darunter liegender heißer Brennkammer. In dieser Konzeption wird der Brennstoff meist auf einer keramischen Platte mit einem Rost in der Mitte oder einem sich nach unten konisch verjüngenden Rosttrichter vergast. Die Flamme brennt durch eine oder mehrere Öffnungen des Rostes nach unten in die Brennkammer. Die erforderliche Vergasungsluft (=Primärluft) wird verteilt in den Vergasungsraum eingebracht. Mit der Menge der eingebrachten Primärluft wird die Leistung der Feuerung geregelt.

Die erforderliche Sekundärluft wird später im Bereich der Brennkammer zugeführt, um die entstandenen Schwelgase zu verbrennen. Dabei soll jede Rückwirkung mit dem Glutbett des vergasenden Brennstoffes im Vergasungsraum vermieden werden.

Weiters sollen Spannungsrisse in den Brennkammerbauteilen vermieden werden, die aus dem unvermeidbaren starken Temperaturwechsel zwischen Betrieb und Stillstand entstehen können.

Ziel der Erfindung ist die Konstruktion einer Bodenplatte, bei der mit möglichst unkomplizierten Bauteilen die Zuführung der Sekundärluft erfolgt und die oben beschriebenen Anforderungen erfüllt werden.

Fig. 1 zeigt eine Brennkammer mit der erfindungsgemäßen Badenplatte
Darin bedeuten 1 die Brennkammerwandsteine, 2 und 3 den linken bzw. rechten Längsdeckstein, 4 den Querdeckstein, 5 den Rost aus hitzebeständigem Material und 6 die Dichtung zwischen Rost und Kesselinnenwand.

Gegenstand der Erfindung ist daher eine Bodenplatte einer Brennkammer, für eine Sturzbrandfeuerung, dadurch gekennzeichnet, dass die Bodenplatte mehrteilig aufgebaut ist, und aus einem Querdeckstein (4), einem linken (2) und einem rechten (3) Längsdeckstein besteht, wobei an einer brennraumseitigen Längsseite des Querdecksteines (4) die Breitseiten der beiden Längsdecksteine (2, 3) anschließen, und zwischen den brennraumseitigen Längsseiten der Längsdecksteine (2, 3) einander gegenüberliegend jeweils sein halber Durchbrandkanal ausgespart ist.

Der Rost (5) reicht dabei bis an die Kesselinnenwand und ist wandseitig mit einer Nut für die Dichtung (6) versehen. Der Rost (5) hat nur im Bereich des Durchbrandkanales Öffnungen für den Durchtritt der Schwelgase.

Durch Zuführung der Sekundärluft unter dem bis zur Kesselinnenwand reichenden Rost (5) mit Dichtung (6) zur Kesselinnenwand wird die Zuführung der Sekundärluft auf einfache Weise gelöst, wobei keinerlei Rückwirkung mit dem Glutbett stattfinden kann. Dadurch werden aus der Vergasung (mit Zuführung von Primärluft) entstehenden Schwelgase gut und weitgehend vollkommen verbrannt.

Ferner ist durch die mehrteilige Ausführung der Brennkammer-Decksteine eine Aufnahme der Wärmedehnungen mit minimaler mechanischer Belastung der Steine gewährleistet.

Weiters ist durch die mehrteilige Ausführung eine Reparatur einfacher durchzuführen, da gegebenenfalls nur einer der Brennkammersteine ersetzt werden muss.

## Patentansprüche

1. Bodenplatte einer Brennkammer für eine Sturzbrandfeuerung, **dadurch gekennzeichnet, dass** die Bodenplatte mehrteilig aufgebaut ist, und aus einem keramischen Querdeckstein (4), einem linken 2 und einem rechten (3) keramischen Längsdeckstein besteht, wobei an einer brennraumseitigen Längsseite des Querdecksteines (4) die Breitseiten der beiden Längsdecksteine (2, 3) anschließen, und zwischen den brennraumseitigen Längsseiten der Längsdecksteine (2, 3) einander gegenüberliegend jeweils sein halber Durchbrandkanal ausgespart ist.

2. Bodenplatte einer Brennkammer für eine Sturbrandfeuerung nach Anspruch 1, **dadurch gekennzeichnet, dass** an der Oberseite der beiden Längsdecksteine (2, 3) Aussparungen und Auflagestimflächen für einen daraufliegenden Rost (5) vorgesehen sind, wobei zwischen dem auf den Stimflächen aufliegenden, mit der Oberseite des Längsdecksteines flächig abschließenden Rost (5) und der Aussparung ein Sekundärluftkanal ausgebildet wird.

3. Brennkammer mit einer Bodenplatte nach Anspruch 2, **dadurch gekennzeichnet, dass** der aus hitzebeständigem Material bestehende Rost (5) zu einer äußeren Seitenwand der Brennkammer reicht und mit einer Nut als Halterung für eine Dichtschnur (6) versehen ist.

## Claims

1. Base plate of a combustion chamber for a downburning furnace, **characterized in that** the base plate is of multi-piece construction and consists of a ceramic transverse cap brick (4), a left-hand ceramic longitudinal cap brick (2) and a right-hand ceramic longitudinal cap brick (3), the wide sides of the two longitudinal cap bricks (2, 3) adjoining a combustion-space-side longitudinal side of the transverse cap brick (4), and at least one half burnout passage is recessed between the respectively opposite combustion-space-side longitudinal sides of the longitudinal cap bricks (2, 3).

2. Base plate for a combustion chamber for a downburning furnace according to Claim 1, **characterized in that** recesses and supporting end faces for a grate (5) resting thereon are provided on the top side of the two longitudinal cap bricks (2, 3), a secondary air passage being formed between the grate (5), resting on the end faces and terminating flush with the top side of the longitudinal cap brick, and the recess.

3. Combustion chamber having a base plate according to Claim 2, **characterized in that** the grate (5), which is made of heat-resistant material, extends to an outer side wall of the combustion chamber and is provided with a groove as a holder for a sealing cord (6).

## Revendications

1. Plaque de plancher d'une chambre de combustion pour une installation de combustion à tirage inversé, **caractérisée en ce que** la plaque de plancher est construite en plusieurs parties et se compose d'une brique de recouvrement transversale en céramique (4), d'une brique de recouvrement longitudinale en céramique gauche (2) et droite (3), les grands côtés des deux briques de recouvrement longitudinales (2, 3) se raccordant au niveau d'un côté longitudinal de la brique de recouvrement transversale (4) du côté de la chambre de combustion, et à chaque fois au moins un demi-conduit de combustion traversant étant évidé l'un en face de l'autre entre les côtés longitudinaux des briques de recouvrement longitudinales (2, 3) du côté de la chambre de combustion.

2. Plaque de plancher d'une chambre de combustion pour une installation de combustion à tirage inversé selon la revendication 1, **caractérisée en ce que** des évidements et des faces frontales d'appui sont prévus pour une grille (5) reposant par-dessus au niveau du côté supérieur des deux briques de recouvrement longitudinales (2, 3), un conduit d'air secondaire étant réalisé entre la grille (5) reposant sur les faces frontales, se terminant à plat avec le côté supérieur de la brique de recouvrement longitudinale, et l'évidement.

3. Chambre de combustion comprenant une plaque de plancher selon la revendication 2, **caractérisée en ce que** la grille (5) se composant d'un matériau réfractaire s'étend jusqu'à une paroi latérale extérieure de la chambre de combustion et est pourvue d'une rainure servant de fixation pour un joint d'étanchéité (6).
